# EUROPÄISCHE PATENTSCHRIFT

(11) **EP 0 373 106 B1**
(45) Veröffentlichungstag und Bekanntmachung des Hinweises auf die Patenterteilung: **19.01.1994**
(21) Anmeldenummer: 89810887.3
(22) Anmeldetag: 20.11.1989
(51) Int. Cl.: B25D 16/00, B23B 45/00, B25F 5/00

(54) **Handwerkzeug mit Schaltgetriebe**
Gearbox for a hand tool
Outil à main avec boîte d'engrenage

(30) Priorität: 09.12.1988 DE 3841515
(43) Veröffentlichungstag der Anmeldung: 13.06.1990
(73) Patentinhaber: HILTI Aktiengesellschaft, 9494 Schaan (LI)
(72) Erfinder: Manschitz, Erwin, D-8039 Puchheim (DE)
(74) Vertreter: Wildi, Roland

(56) Entgegenhaltungen:
- EP-A- 0 221 009
- DE-A- 2 029 613

## Beschreibung

Die Erfindung betrifft ein Handwerkzeug mit Schaltgetriebe, das auf einer Abtriebswelle angeordnete Zahnräder aufweist, die durch ein Schaltglied wahlweise mit der Abtriebswelle drehschlüssig kuppelbar sind, wobei ein mittels einer drehbaren Handhabe betätigbarer Schieher für das Schaltglied vorgesehen ist, und der Schieber in Verschieberichtung hintereinander angeordnete, zur Handhabe hin offene Eingriffsöffnungen aufweist und die Handhabe um deren Drehachse in gleichem Radialabstand angeordnete Mitnahmenocken aufweist, wobei die Teilung der Eingriffsöffnungen der Sehne des Bogens zwischen den Mitnahmenocken entspricht und die Eingriffsöffnungen in überlappende Stellung mit der Bewegungsbahn der Mitnahmenocken bringbar sind.

Handwerkzeuge, wie motorisch angetriebene Bohrmaschinen, weisen vielfach ein Schaltgetriebe zum Einstellen unterschiedlicher Drehzahlen oder unterschiedlicher Funktionen auf. So zeigt beispielsweise die DE-PS 1 602 712 eine Bohrmaschine mit einer Zweigangschaltung. Mittels eines Schiebers wird bei dieser bekannten Bohrmaschine ein Schaltglied betätigt, das wahlweise eines von zwei Zahnrädern mit einer Abtriebswelle drehschlüssig kuppelt. Der mit dem Schaltglied verbundene Schieber wird von aussen durch eine drehbare Handhabe betätigt. Für die Betätigung des Schiebers steht ein exzentrisch zur Drehachse der Handhabe angeordneter Mitnahmenocken mit einem geschlossenen Schlitz im Schieber in Eingriff. Ein Verdrehen der Handhabe führt so zu einem Verschieben des Schiebers. Durch eine mit der Handhabe zusammenwirkende Kugelraste wird die jeweilige Schaltstellung beibehalten.

Diese Ausführung hat den Nachteil, dass die Handhabe den Schieber nur um einen kleinen Verschiebeweg entsprechend der exzentrischen Anordnung des Mitnahmenockens verschiebt, weshalb die bekannte Anordnung zum Schalten eines Mehrgang-Getriebes mit entsprechend grösserem Verschiebeweg nicht geeignet ist. Die dem Aufbringen grösserer Verschiebewege dienenden, aus anderen Sachgebieten bekannten Lösungen sind derart störungsanfällig, dass sie sich für den hier in Betracht kommenden Zweck ebenfalls nicht eignen.

Aus der DE-PS 2 029 613 ist ein Bohrhammer bekannt, der ein von einem Motor angetriebenes, umschaltbares, mehrstufiges Getriebe für den Drehantrieb eines Werkzeughalters aufweist. Auf einer Schaltwelle des Getriebes sind drei Zahnräder nebeneinander und axial fixiert angeordnet. Mindestens zwei der Zahnräder sitzen drehbar auf der Schaltwelle und sind mit dieser über einen Ziehkeil verbindbar. Die Versetzung des Ziehkeiles erfolgt über eine Zahnstange, in die ein mit einem Drehknopf drehfest verbundenen Ritzel eingreift. Durch das Verdrehen des Drehknopfes erfolgt eine axiale Versetzung der Zahnstange und somit auch des Ziehkeiles.

Als nachteilig bei diesem bekannten Bohrhammer erweisen sich die hohen Herstellkosten der Schaltstange, des Ritzels und der passgenauen Bohrung im Gehäuse des Bohrhammers. Zudem bestehen Schwierigkeiten, eine Schaltstange exakt, ohne Verklemmung axial zu versetzen und zu führen, wenn grössere Abstände zwischen dem Ziehkeil und dem Ritzel vorhanden sind.

Der Erfindung liegt die Aufgabe zugrunde, bei einem Handwerkzeug für das Schaltgetriebe eine Betätigungseinrichtung zu schaffen, die sich durch grossen erzielbaren Verschiebeweg, Wirtschaftlichkeit sowie Störungsunanfälligkeit auszeichnet.

Erfindungsgemäss wird die Aufgabe dadurch gelöst, dass der Schieber als C-Profil ausgebildet ist und die Eingriffsöffnungen an einem Schenkel des C-Profils, zum gegenüberliegenden Schenkel hin offen, angeordnet sind.

Das C-Profil ermöglicht eine formschlüssige, in der Drehachse verschiebefeste Halterung der Handhabe, so dass auf gesonderte Haltemittel verzichtet werden kann. Ein C-Profil lässt sich im Biegeverfahren wirtschaftlich herstellen.

Die zur Handhabe hin offenen Eingriffsöffnungen erlauben während des Verdrehens der Handhabe ein aufeinanderfolgendes Eingreifen der Mitnahmenocken in die Eingriffsöffnungen. Je nach Länge des erforderlichen Verschiebeweges sind zwei oder mehrere Eingriffsöffnungen und Mitnahmenocken vorgesehen. Das Ausbilden und Anordnen der Eingriffsöffnungen und Mitnahmenocken erfordert im Vergleich zu Verzahnungen erheblich geringere Herstellkosten.

Vorzugsweise sind die Mitnahmenocken unter einem Bogenwinkel von 60° bis 90° zueinander angeordnet. Durch diese Winkelversetzung der Mitnahmenocken wird einerseits ein funktionssicherer Eingriff in die Eingriffsöffnungen gewährleistet und andererseits ein grosser Verschiebeweg pro Mitnahmenocken erzielt. Zudem liegen die Mitnahmenocken und dadurch auch die Eingriffsöffnungen so weit auseinander, dass grosse Toleranzen möglich sind, was wiederum zu niedrigen Herstellkosten und zu Störungsunanfälligkeit beiträgt.

Die Mitnahmenocken erstrecken sich mit Vorteil parallel zur Drehachse. Diese Anordnung ermöglicht eine gedrängte Bauweise, was gerade bei Handwerkzeugen angestrebt wird. Derartige sich parallel zur Drehachse erstreckende Mitnahmenocken führen insbesondere mit der erfindungsgemässen Ausbildung des Schiebers zu Vorteilen.

Als besonders einfach und zweckmässig für ein Dreigang-Getriebe erweist es sich, wenn zwei Mitnahmenocken und zwei Eingriffsöffnungen vorgesehen sind.

Die Erfindung wird nachstehend anhand von Zeichnungen, die ein Ausführungsbeispiel wiedergeben, näher erläutert. Es zeigen:
- Fig. 1: einen Bohrhammer, in Ansicht dargestellt;
- Fig. 2: einen vergrösserten Schnitt durch das Schaltgetriebe und das Schlagwerk des Bohrhammers nach Fig. 1;
- Fig. 3: einen vergrösserten Schnitt durch die Betätigungseinrichtung für das Schaltgetriebe, gemäss Schnittverlauf III-III in Fig. 2; wobei die vor der Schnittebene liegenden Konturen der Handhabe strichpunktiert angedeutet sind;
- Fig. 4: einen Schnitt durch die Anordnung nach Fig. 3, gemäss Schnittverlauf IV-IV;
- Fig. 5: einen Schnitt durch die Anordnung nach Fig. 3, gemäss Schnittverlauf V-V.

Der in Fig. 1 dargestellte Bohrhammer verfügt über ein Gehäuse 1 mit einem entgegen der Bohrrichtung von diesem abstehenden Handgriff 2. Der Handgriff 2 weist einen elektrischen Ein-Aus-Schalter 3 auf. In Bohrrichtung schliesst sich an das Gehäuse 1 ein gegenüber diesem drehbarer Werkzeughalter 4 an. Nahe dem Werkzeughalter 4 ragt vom Gehäuse 1 ein Seitenhandgriff 5 ab. Im Gehäuse 1 ist ein Schlagwerksraum 6, ein Motorraum 7 und ein Getrieberaum 8 untergebracht.

Aus der Fig. 2 ist im wesentlichen ein Dreigang-Getriebe zur wahlweisen Einstellung der an den Werkzeughalter 4 zu übertragenden Drehzahl sowie ein Schlagwerk zur Erzeugung von Schlägen entnehmbar, welche einem in den Werkzeughalter 4 eingesetzten Werkzeug vermittelt werden.

Das Schlagwerk verfügt über einen Erregerkolben 9 und einen Schlagkolben 11, welcher unter Zwischenschaltung eines Luftpolsters in einem Führungszylinder 12 in bekannter Weise in hin- und hergehende Bewegung versetzt wird. Der Erregerkolben 9 wird seinerseits durch einen Pleuel 13 motorisch in hin- und hergehende Bewegung versetzt. Dem Antrieb des Pleuels 13 dient eine Kurbelwelle 14, auf der drehfest ein Antriebsrad 15 sitzt. Das Antriebsrad 15 wird von einem Ritzel 16 angetrieben, das an einer Motorwelle 17 angeordnet ist. Die Motorwelle 17 trägt zum Kühlungszwecke auch ein Flügelrad 18.

Der Führungszylinder 12 ist gegenüber dem Gehäuse 1 drehbar gelagert, wobei ein auf dem Führungszylinder 12 sitzendes Kegelzahnrad 19 dem Führungszylinder 12 Drehbewegung vermittelt. Die Drehbewegung wird vom Führungszylinder 12 an den Werkzeughalter 4 und von diesem an ein eingespanntes Werkzeug übertragen.

Das Dreigang-Getriebe weist eine im Gehäuse drehbar gelagerte Abtriebswelle 21 auf. Diese trägt endseitig ein Kegelritzel 22, das mit dem Kegelzahnrad 19 kämmt. Auf der Abtriebswelle 21 sind drei unterschiedlich grosse Zahnräder 23, 24, 25 nebeneinander frei drehbar angeordnet. Die Zahnräder 23, 24, 25 kämmen mit Zahnkränzen 26, 27, 28, die drehfest auf einer im Gehäuse 1 drehbar gelagerten Welle 29 sitzen.

Der grösste Zahnkranz 28 steht in Eingriff mit dem Ritzel 16, so dass Drehbewegung von der Motorwelle 17 über die Zahnkränze 26, 27, 28 auf die Zahnräder 23, 24, 25 übertragen wird.

Jedes der Zahnräder 23, 24, 25 verfügt über einen die Abtriebswelle 21 umgebenden Klauenzahnkranz 23a, 24a, 25a. Die Klauenzahnkränze 23a, 24a, 25a sind zueinander axial beabstandet. In der eine Zentralbohrung aufweisenden Abtriebswelle 21 ist ein Schaltglied 31 verschiebbar gelagert. Das Schaltglied 31 weist einen Gleitbolzen 32 und einen darin festgelegten Querstift 33 auf. Der Querstift 33 durchragt Längsschlitze 21a in der Abtriebswelle 21 und ragt mit den Endabschnitten in die Axialprojektion der Klauenzahnkränze 23a, 24a, 25a. In der Funktionsstellung nach Fig. 2 greift der Querstift 33 mit den Endabschnitten in den Klauenzahnkranz 25a ein. Dadurch wird eine drehschlüssige Verbindung zwischen dem Zahnrad 25 und der Abtriebswelle 21 geschaffen. Durch Verschieben des Schaltgliedes 31 kann der Querstift 33 wahlweise auch in Eingriff mit den anderen Klauenzahnkränzen 24a, 23a gebracht werden. Dadurch lassen sich unterschiedliche Drehzahlen an das Kegelzahnrad 19 übertragen.

Dem Verschieben des Schaltgliedes 31 dient eine von aussen verstellbare Betätigungseinrichtung 34. Diese verfügt über einen Schieber 35, der endseitig in den Gleitbolzen 32 eingehängt ist. Mit dem anderen Endbereich des Schiebers 35 steht eine drehbare Handhabe 36 in Form eines Schaltknebels in Verbindung. Hierzu weist die Handhabe 36 in Radialabstand zum Drehpunkt angeordnete Mitnahmenocken 37a, 37b auf, wie dies der Fig. 3 entnehmbar ist. Die Mitnahmenocken 37a, 37b treten beim Verdrehen der Handhabe 36 aufeinanderfolgend in nach einer Seite hin offene Eingriffsöffnungen 38a, 38b am einen Schenkel 38 des aus C-Profil bestehenden Schiebers 35 ein. Die Teilung T der Eingriffsöffnungen 38a, 38b entspricht der Sehne des Bogens 1 zwischen den Mitnahmenocken 37a, 37b. Der Bogenwinkel a zwischen den Mitnahmenocken 37a, 37b beträgt 60°. Der auf diese Weise erzielbare Verschiebeweg ist um das Mass der Teilung T grösser, als wenn zum Verschieben nur ein Mitnahmenocken zur Verfügung steht. Dadurch kann, wie gezeigt, auch ein Mehrgang-Getriebe geschaltet werden, wobei die Gänge durch Symbole "1, 2, 3" gekennzeichnet sind.

Die Betätigungseinrichtung 34 weist ferner ein gegenüber dem Gehäuse 1 feststehendes Führungsteil 39 auf. Dieses dient einerseits als Drehlager für die Handhabe 36, wie dies die Fig. 4 verdeutlicht, und ragt andererseits zum Führungszwecke mit leistenartigen Vorsprüngen 39a zwischen die Schenkel 38, 38′ des Schiebers 35, wie dies die Fig. 2, 3 und 5 zeigen. Der Schieber 35 ist ferner in einer Ringnut 36a der Handhabe 36 geführt, wie dies der Fig. 4 entnommen werden kann.

## Patentansprüche

1. Handwerkzeug mit Schaltgetriebe, das auf einer Abtriebswelle (21) angeordnete Zahnräder (23, 24, 25) aufweist, die durch ein Schaltglied wahlweise mit der Abtriebswelle (21) drehschlüssig kuppelbar sind, wobei ein mittels einer drehbaren Handhabe (36) betätigbarer Schieber (35) für das Schaltglied (31) vorgesehen ist und der Schieber (35) in Verschieberichtung hintereinander angeordnete, zur Handhabe hin offene Eingriffsöffnungen (38a, 38b) aufweist und die Handhabe (36) um deren Drehachse in gleichem Radialabstand angeordnete Mitnahmenocken (37a, 37b) aufweist, wobei die Teilung (T) der Eingriffsöffnungen (38a, 38b) der Sehne des Bogens (1) zwischen den Mitnahmenocken (37a, 27b) entspricht und die Eingriffsöffnungen (38a, 38b) in überlappende Stellung mit der Bewegungsbahn der Mitnahmenocken (37a, 37b) bringbar sind, **dadurch gekennzeichnet,** dass der Schieber (35) als C-Profil ausgebildet ist und die Eingriffsöffnungen (38a, 38b) an einem Schenkel (38) des C-Profils, zum gegenüberliegenden Schenkel (38') hin offen, angeordnet sind.

2. Handwerkzeug nach Anspruch 1, dadurch gekennzeichnet, dass die Mitnahmenocken (37a), 27b) unter einem Bogenwinkel (a) von 60° bis 90° zueinander angeordnet sind.

3. Handwerkzeug nach Anspruch 1 oder 2, dadurch gekennzeichnet, dass die Mitnahmenocken (37a, 37b) sich parallel zur Drehachse erstrecken.

4. Handwerkzeug nach einem der Ansprüche 1 bis 3, dadurch gekennzeichnet, dass zwei Mitnahmenocken (37a, 37b) und zwei Eingriffsöffnungen (38a, 38b) vorgesehen sind.

## Claims

1. Geared hand tool having toothed wheels (23, 24, 25), which are arranged on a driveshaft (21) and which are selectively and non-rotationally connectable via a switching element to driveshaft (21), in which respect a slide (35) which is operated by means of a rotatable lever (36) is provided for the switching element, and the slide (35) has engagement openings (38a, 38b), which are arranged one behind the other in the displacement direction and open towards the handle, and the lever (36) has pickup cams (37a, 37b) arranged around its rotary axis at equal radial distance, in which respect the separation (T) of the engagement openings (38a, 38b) corresponds with the tendon of the arc (1) between the pickup cams (37a, 27b) and the engagement openings (38a, 38b) are placed into an overlapping position with the movement path of the pickup cams (37a, 37b), **characterised in that** the slide (35) is a C-profile, and that the engaging openings (38a, 38b) are arranged on a shank (38) of the C-profile and open towards the opposite shanks (38').

2. Hand tool according to claim 1, **characterised in that** the pickup cams (37a, 27b) are arranged at an arc angle (a) of between 60° and 90° relative to each other.

3. Hand tool according to claim 1 or 2, **characterised in that** the pickup cams (37a, 37b) extend parallel to the rotary axis.

4. Hand tool according to one of claims 1 to 3, **characterised in that** two pickup cams (37a, 37b) and two engagement openings (38a, 38b) are provided.

## Revendications

1. Outil à main avec boîte de vitesses, comprenant des roues dentées (23, 24, 25) montées sur un arbre de sortie (21) et pouvant être couplées de manière rigide en rotation avec l'arbre de sortie (21) par un organe de commande, un coulisseau (35) commandé par une manette tournante (36) étant prévu pour l'organe de commande (31), le coulisseau (35) présentant des ouvertures d'engagement (38a, 38b) disposées les unes derrière les autres dans la direction de déplacement et ouvertes vers la manette, et la manette (36) comportant des ergots d'entraînement (37a, 37b) disposés à intervalles radiaux réguliers autour de l'axe de rotation de ladite manette, le pas (T) des ouvertures d'engagement (38a, 38b) correspondant à la corde de l'arc (1) entre les ergots d'entraînement (37a, 37b) et les ouvertures d'engagement (38a, 38b) pouvant être mises en coïncidence avec la trajectoire de déplacement des ergots d'entraînement (37a, 37b), caractérisé en ce que le coulisseau (35) est conformé en profil en C et que les ouvertures d'engagement (38a, 38b) sont prévues sur l'une des branches (38) du profil en C et ouvertes en direction de la branche (38') opposée.

2. Outil à main selon la revendication 1, caractérisé en ce que les ergots d'entraînement (37a, 37b) sont disposés les uns par rapport aux autres sous un angle d'arc (a) de 60° à 90°.

3. Outil à main selon l'une des revendications 1 ou 2, caractérisé en ce que les ergots d'entraînement (37a, 37b) s'étendent parallèlement à l'axe de rotation.

4. Outil à main selon l'une des revendications 1 à 3, caractérisé en ce qu'il comprend deux ergots d'entraînement (37a, 37b) et deux ouvertures d'engagement (38a, 38b).
